# EUROPÄISCHE PATENTSCHRIFT

(11) **EP 1 621 730 B1**
(45) Veröffentlichungstag und Bekanntmachung des Hinweises auf die Patenterteilung: **08.10.2008**
(21) Anmeldenummer: 04017673.7
(22) Anmeldetag: 26.07.2004
(51) Int. Cl.: F01D 5/18, F01D 25/24, F23R 3/00

(54) **Gekühltes Bauteil einer Strömungsmaschine und Verfahren zum Giessen dieses gekühlten Bauteils**
Cooled turbomachinery element and casting method thereof
Element refroidi d'une turbomachine et procédé pour le moulage de cet élement

(43) Veröffentlichungstag der Anmeldung: 01.02.2006
(73) Patentinhaber: SIEMENS AKTIENGESELLSCHAFT, 80333 München (DE)
(72) Erfinder: Dellmann, Jürgen, 45128 Essen (DE); Lang, Gernot, 52499 Baesweiler (DE)

(56) Entgegenhaltungen:
- WO-A-02/055864
- WO-A-20/04035992
- DE-A- 3 216 960
- US-A1- 2004 096 313

## Beschreibung

Die Erfindung betrifft eine gekühlte Turbinenlaufschaufel einer Gasturbine, in dessen mit dem Arbeitsmedium beaufschlagbarer Außenwand ein Kühlkanal vorgesehen ist, der entlang seiner Längsachse von einem Kühlfluid durchströmbar ist.

Aus der Zeitschrift "Konstruktion", Zeitschrift für Produktentwicklung und Ingenieur-Werkstoffe, 55. Jahrgang 2003, Heft 9, Seite IW 9, ist ein Wärmetauscherrohr bekannt, welches entlang seiner Längsachse verlaufende, innen liegende und um die Hauptströmungsrichtung verdrehte Rippen aufweist. Die Rippen dienen zur Vergrößerung der inneren Oberfläche des Rohres und zum Erzeugen eines Dralls in dem das Rohr durchströmenden Medium. Hierdurch soll eine Steigerung der Wärmeübertragung im Vergleich zu einem Glattrohr erzielt werden.

Ferner ist z.B. eine Turbinenschaufel als ein gekühltes Bauteil einer Gasturbine bekannt. Das in einer Gasturbine durch die Verbrennung eines Brennstoffes erzeugte heiße Arbeitsmedium strömt zur Erzeugung von Rotationsenergie an den Schaufeln des Rotors entlang. Um die Schaufeln gegen die heißen Temperaturen zu schützen, werden diese mittels Luft oder Dampf gekühlt. Hierzu weisen die Schaufeln der Gasturbine einen im Inneren des Schaufelblatts im Bereich einer Anströmkante verlaufenden, sich in Radialrichtung des Rotors erstreckenden Kanal auf. Ein in diesem Kanal strömendes Kühlfluid kühlt die besonders thermisch beanspruchte Anströmkante. Eine solche Schaufel ist z.B. aus der DE 197 38 065 A1 bekannt.

Weiter zeigt die US 2004/96313 A1 eine hohle Turbinenschaufel mit einem Anströmkantenkanal, der mit einem in Strömungsrichtung des Heißgases gesehen dahinter liegenden zweiten Kühlkanal über einen Verbindungskanal verbunden ist. Der Verbindungskanal verläuft annähernd parallel zur Außenwand der Turbinenschaufel und mündet tangential in den Anströmkantenkanal. Der Verbindungskanal ist zudem, bezogen auf die Hauptströmungsrichtung des Heißgases, geringfügig in einem Winkel zwischen 5° und 45° geneigt, um zur verbesserten Kühlung die den Anströmkanal entlang strömende Kühlluft mit einem um die Kanalachse gerichteten Drall zu versehen. Außerdem wird vorgeschlagen, den Anströmkantenkanal mit einem oder mehreren Leitelementen mit identischer Neigung wie der Verbindungskanal zu versehen, die der einströmende Kühlluft einen zusätzlichen Drall aufprägen bzw. die den Drall der Kühlluft aufrechterhalten. Anstelle der Leitelemente können auch Nuten dafür vorgesehen sein.

Die Aufgabe der Erfindung ist es, eine gekühlte Turbinenlaufschaufel für eine Gasturbine anzugeben, welche zur Wirkungsgradsteigerung effizienter gekühlt werden kann.

Die auf die gekühlte Turbinenlaufschaufel gerichtete Aufgabe wird durch die Merkmale des Anspruchs 1 gelöst. Vorteilhafte Ausgestaltungen sind in den Unteransprüchen angegeben.

Zur Lösung der auf das Bauteil gerichteten Aufgabe wird vorgeschlagen, dass im Kühlkanal ein Mittel vorgesehen ist, welches dem strömenden Kühlfluid einen Drall aufprägt und dass der Kühlkanal an seiner inneren Oberfläche mindestens ein Turbulatorelement aufweist, welches lediglich in dem Bereich bzw. dem Teil des Kühlkanalumfangs vorgesehen ist, welcher der saugseitigen Außenwand zugewandt ist.

Durch den Drall im Kühlfluid wird eine Steigerung des Wärmeübergangs erreicht. Folglich kann das Bauteil effizienter gekühlt werden, was entweder zu einer Kühlfluideinsparung oder zu einer größeren Wärmeabfuhr genutzt werden kann. In beiden Fällen wird die Kühlwirkung gesteigert, was entweder durch eine erhöhte Heißgastemperatur zu einem verbesserten Wirkungsgrad oder durch eine abgesenkte thermische Bauteilbelastung zu einer Verbesserung der Wirtschaftlichkeit führt.

Ein Drehimpuls auf das Kühlfluid kann erzeugt werden, wenn das Mittel zum Aufprägen des Dralls als zumindest ein an der inneren Oberfläche des Kühlkanals angeordnetes Leitelement ausgebildet ist, welches sich entlang einer Schraubenlinie mit einem Steigungswinkel von 45° oder größer erstreckt. Dementsprechend wird in der Kühlfluidströmung örtlich eine weitere Komponente in Umfangsrichtung des Kühlkanals aufgeprägt, welche den Drall um die Hauptströmungsrichtung darstellt.

Durch die Rotation des Rotors und der damit mitbewegten Turbinenlaufschaufel treten im, im Kühlkanal strömenden Kühlfluid Sekundärströmungen auf, die entlang des Umfangs des Kühlkanals einen unterschiedlichen kanalseitigen Wärmeübergang vom Schaufelmaterial ins Kühlfluid bedingen. In dem Bereich des Umfangs des Kühlkanals, welcher der druckseitigen Außenwand der Turbinenlaufschaufel zugewandt ist, herrscht durch die Rotation eine höhere Stromliniendichte (und somit ein höherer Kühlfluiddruck) als in dem Bereich, welcher der saugseitigen Außenwand zugewandt ist, so dass kanalseitig die druckseitige Außenwand verglichen mit der saugseitigen Außenwand besser gekühlt wird, Jedoch ist die saugseitige Außenwand einer Turbinenschaufel aufgrund der Umströmung mit Heißgas höheren Temperaturen ausgesetzt als die druckseitige Außenwand. Daher ist eine unterschiedlich stark ausgeprägte Kühlung der saugseitigen Außenwand gegenüber der druckseitigen Außenwand bei Turbinenlaufschaufeln wünschenswert. Dem wird vorteilhafterweise Rechnung getragen, indem die Turbulatoren lediglich in dem Bereich des Umfangs des Kanals angeordnet sind, welcher der saugseitigen Außenwand der Turbinenlaufschaufel zugewandt ist. Hierdurch kann an dieser Stelle ein höherer kanalseitiger Wärmeübergang als bisher erzielt werden.

In einer besonders vorteilhaften Ausgestaltung der Erfindung weist der Kühlkanal nach Art einer mehrgängigen Schraube mehrere Leitelemente mit identischen Steigungswinkeln auf, Hierdurch entsteht eine im Zentrum des Kühlkanals strömende Kernströmung, aus der sich quer zur Hauptströmungsrichtung gerichtete Teilströme als kontinuierliche Abzweigungen ausbilden. Daher können alle zwischen den Leitelementen vorhandenen Strömungskanalsegmente miteinander kommunizieren. Die Ausbildung einer kontrollierten und effektiven Kernströmung über die Leitelementspitzen in der Längsachse führt zu erhöhten Leistungswerten bezüglich des Wärmeübergangs.

Die zentrale Kernströmung kann sich mittig im Inneren des Kühlkanals ausbilden, wenn jedes Leitelement in den Kühlkanal mit einer radialen Erstreckung hineinragt, die geringer ist als die Hälfte des Durchmessers des Kühlkanals. Somit weist der Kühlkanal keinen massiven Kern im Zentrum auf.

Zweckmäßigerweise beträgt die radiale Erstreckung jedes Leitelements annähernd das 0,2-fache des Durchmessers des Kühlkanals.

Gemäß einem vorteilhaften Vorschlag ragt das Leitelement in den Kühlkanal mit einer radialen Erstreckung hinein, die entlang des schraubenförmigen Verlaufs des Leitelementes unterschiedlich ist. Somit kann die in die Strömungskanalsegmente einströmende Teilströmung, welche quer zur Hauptströmungsrichtung des Kühlfluids strömt, an die lokalen thermischen Bedingungen des zu kühlenden Bauteils bedarfsgerecht angepasst werden.

Insbesondere wenn das Turbulatorelement sich als quer zur Schraubenlinie des Leitelementes erstreckende Rippe bzw. fluchtende oder versetzte Teilstücke einer Rippe oder als Noppen ausgebildet ist, lässt sich eine Steigerung des Wärmeübergangs erzielen. Die durch das Turbulatorelement hervorgerufenen Verwirbelungen im Kühlfluid können ebenso zur lokalen Anpassung und zur Steigerung des Wärmeüberganges eingesetzt werden.
Besonders vorteilhaft ist die Ausgestaltung, bei der die Turbulatorelemente mit einer radialen Erstreckung in den Kühlkanal hineinragen, die geringer ist als die radiale Erstreckung der Leitelemente. Somit wird die den Drall bildende Teilströmung des Kühlfluids nicht übermäßig gestört. Die radiale Erstreckung jedes Turbulatorelements beträgt dabei annähernd das 0,1-fache des Durchmessers des Kühlkanals.

Eine Anpassung an die lokalen Anforderungen bzgl. der Kühlung kann erreicht werden, wenn der Steigungswinkel der Leitelemente entlang des Kühlkanals unterschiedlich ist. Somit wird mehr oder minder eine Teilströmung quer zur Hauptströmungsrichtung des Kühlfluids erzeugt. Dies ermöglicht je nach Ausbildung eine Beschleunigung bzw. eine Verzögerung des Kühlfluids, so dass sich hierdurch der Wärmeübergang von der Außenwand in das Kühlfluid vorteilhafter Weise beeinflussen lässt,

In einer vorteilhaften Ausgestaltung ist der Querschnitt der Mittel zum Aufprägen des Dralls nach Art eines Spitzgewindes, nach Art eines Trapezgewindes, nach Art eines Sägengewindes oder nach Art eines Rundgewindes geformt.

Besonders vorteilhaft ist die Ausgestaltung, bei der das Bauteil eine Turbinenleitschaufel oder eine Turbinenlaufschaufel ist und der Kühlkanal im Bereich einer Anströmkante in Schaufellängsrichtung verläuft.

Ferner wird zum Herstellen eines Bauteils in einem Gießverfahren mit einer Gießform vorgeschlagen, dass das Mittel zum Aufprägen eines Dralls beim Gießen hergestellt wird, indem in ein zum Ausbilden eines Kühlkanals in der Gießform einzusetzender Gusskern vor dem Einsetzten die korrespondierende Leitelementstruktur und/oder die der Turbulatorelementstruktur eingearbeitet wird.

Die Erfindung wird anhand einer Zeichnung erläutert. Es zeigt
- Fig. 1: eine Turbinenschaufel mit einem Kühlkanal im Bereich einer Anströmkante,
- Fig. 2: einen Schnitt durch das Schaufelblatt einer Turbinenschaufel mit einem Kühlkanal,
- Fig. 3: einen Kühlkanal für ein gekühltes Bauteil mit Leitund Turbulatorelementen,
- Fig. 4: ein Brennkammerhitzeschild mit einem Kühlkanal für die Brennkammer einer Gasturbine,
- Fig. 5: ein Führungsring mit einem Kühlkanal für den Strömungskanal einer Gasturbine und
- Fig. 6: eine erfindungsgemäße Gasturbine.

Gasturbinen und deren Arbeitsweisen sind allgemein bekannt. Fig. 6 zeigt eine Gasturbine 11 mit einem Verdichter 13, einer Brennkammer 15 und einer Turbineneinheit 17, die entlang eines Rotors 19 der Gasturbine 11 aufeinander folgen. An den Rotor 19 der Gasturbine 11 ist eine Arbeitsmaschine, z. B. ein Generator (nicht dargestellt) angekoppelt.

Sowohl im Verdichter 13 als auch in der Turbineneinheit 17 sind aufeinander folgend jeweils in Schaufelkränzen 21, 25 Leitschaufeln 23 und Laufschaufeln 27 vorgesehen.

Beim Betrieb der Gasturbine 11 wird vom Verdichter 13 Luft L angesaugt und verdichtet. Die verdichtete Luft wird anschließend der Brennkammer 15 zugeführt und unter Zumischung eines Brennmittels B zu einem heißen Arbeitsmedium A verbrannt. In der Turbineneinheit 17 entspannt sich das heiße Arbeitsmedium A arbeitsleistend an den Laufschaufeln 27, welche den Rotor 19 und dieser den Verdichter 13 und die nicht dargestellte Arbeitsmaschine antreibt.

Die Leitschaufeln 23 und Laufschaufeln 27 der Turbineneinheit 17 werden dabei mit einem Kühlfluid KF, beispielsweise Luft oder Dampf gekühlt, damit sie den dort herrschenden Temperaturen des heißen Arbeitsmediums A widerstehen können. Eine solche Leitschaufel 23 ist als gekühltes Bauteil 28 in Fig. 1 gezeigt. Die Leitschaufel 23 weist entlang der Schaufelachse 29 aufeinander folgend einen Schaufelfuß 31, einen Plattformbereich 33 und ein Schaufelblatt 35 auf. Das Schaufelblatt 35 erstreckt sich mit einer druckseitigen Außenwand 36 und saugseitigen Außenwand 38 von einer Anströmkante 37 zu einer Abströmkante 39. Im Bereich der Anströmkante 37 ist ein zur Schaufelachse 29 parallel verlaufender Kühlkanal 41 angeordnet, auf dessen innerer Oberfläche ein Leitelement 43 angeordnet ist, das in den Kühlkanal 41 hineinragt.

Fig. 2 zeigt einen Schnitt durch das Schaufelblatt 35 einer Turbinenschaufel, welche als Leitschaufel 23 oder als Laufschaufel 27 ausgebildet sein kann. Im Bereich der Anströmkante 37 ist der Kühlkanal 41 mit einem Durchmesser D angeordnet, in den vier Leitelemente 43 nach Art einer viergängigen Schraube hineinragen. Der Durchmesser D wird durch eine in Teilstücken einteilbare Berandung des Kühlkanalquerschnitts beschrieben, der zu einem zum Kühlkanalsquerschnitt flächengleichen Kreis gehört.

Im Querschnitt laufen die Leitelemente 43 in Richtung eines Zentrums 49 des Kühlkanals 41 analog einem Sägengewinde spitz zu. Alternativ könnte der Querschnitt der Leitelemente auch trapezförmig dreieckförmig sein.

Fig. 3 zeigt den Kühlkanal 41 mit einem auf einer Schraubenlinie 44 liegendem Leitelement 43. Die Hauptströmungsrichtung des Kühlfluids KF verläuft dabei entlang der Längsachse 45 des Kühlkanals 41. Die Schraubenlinie 44 des Leitelements 43 weist, bezogen auf jede zur Längsachse 45 senkrecht stehende Ebene, einen Steigungswinkel S auf, der 45° oder größer ist. Ferner ragt das Leitelement 43 mit einer radialen Erstreckung h₁ in den im Querschnitt kreisförmigen Kühlkanal 41 hinein, welche in der Größenordnung von dem 0,2-fachen des Durchmessers D liegt. Ferner zeigt Fig. 3 quer zur Schraubenlinie 44 der Leitelemente 43 verlaufende rippen- oder noppenförmige Turbulatorelemente 47, deren radiale Erstreckung h₂ geringer ist als die der Leitelemente 43, insbesondere in der Größenordnung von dem 0,1-fachen des Durchmessers D.

Beim Betrieb der Gasturbine 11 wird das Schaufelblatt 35 der Turbinenschaufel von dem Arbeitsmedium A umströmt. Zur Kühlung der besonders thermisch beanspruchten Außenwand 36, 38 durchströmt das Kühlfluid KF, beispielsweise Verdichterluft, den Kühlkanal 41 in Richtung der Längsachse 45. Die Leitelemente 43 prägen dem Kühlfluid KF eine zur Hauptströmungsrichtung quer, insbesondere in Umfangsrichtung, gerichtete Strömungskomponente auf. Hierdurch wird eine im Zentrum 49 strömende verdrallte Kernströmung erzeugt, die sich um die Längsachse 45 des Kühlkanals 41 dreht. Der so auf das Kühlfluid KF ausgeübte Drehimpuls lässt die Kernströmung zum äußeren Rand des Kühlkanals 41 in die taschenförmigen Strömungskanalsegmente 50 strömen. Die hierdurch erzielte bessere Durchmischung des Kühlfluids führt zu einer Vergleichmäßigung der Kühlwirkung einerseits und zu einer Steigerung des Wärmeübergangs von der Außenwand ins Kühlfluid KF andererseits. Somit erfolgt eine effizientere Kühlung der Anströmkante 37 der Turbinenschaufel.

Besonders vorteilhaft erweist sich die gezeigte Anordnung bei der Anwendung in Laufschaufeln 27, da die Laufschaufel 27 mit dem Rotor 19 rotiert und somit das Kühlfluid KF einer Fliehkrafteinwirkung ausgesetzt ist. Die nach Art einer Gewindeschraube sich verwindenden, rippenförmigen Leitelemente 43 bewirken die quer zu Hauptströmungsrichtung gerichtete drallförmige Bewegung des Kühlfluids KF, so dass die auch als Sekundärströmungen bezeichneten Teilströmungen eine Steigerung der Effektivität des Wärmeübergangs erzielen. Hierdurch kann Kühlluft zur Wirkungsgradsteigerung der Gasturbine 11 eingespart werden. Anstelle einer Senkung des Kühlluft-Durchsatzes kann der örtlich verbesserte Wärmeübergang und die erhöhte Wärmeabfuhr durch das Kühlfluid eine Erhöhung der Temperatur des heißen Arbeitsmedium A ermöglichen, was gleichfalls zu einer Wirkungsgradsteigerung der Gasturbine 11 führt.

Die radiale Erstreckung h₁ der Leitelemente 43 kann dabei über den Umfang und/oder Länge des Kühlkanals 41 ansteigend und abnehmend verlaufen, so dass eine unterschiedlich große quergerichtete Teilströmung erzielt werden kann. Die Turbulatorelemente 47 sind in den Strömungskanalsektoren 50 an den Teilen des Umfangs des Kühlkanals 41 der Laufschaufeln 27 anzuordnen, die in Drehrichtung des Rotors 19 als voreilender Teil des Umfangs des Kühlkanals 41 mit örtlich geringerem Druck in der Kühlfluidströmung zu bezeichnen sind, d.h. die Turbulatorelemente 47 sind an der Seite des Kühlkanals 41 angeordnet, welche der saugseitigen Außenwand 38 zugewandt ist (siehe Fig. 2).

Mit Zunahme des Dralls wird die Größe des Volumenstroms des Kühlfluidstroms geringer, gleichzeitig nehmen der Kühlfluid-Durchsatz und die örtliche, den Wärmeübergang anfachende Turbulenz zu. Die turbulente Anfachung der Kühlwirkung wird örtlich durch die Strömungsführung im Bereich der Rippenstruktur über die gezielt platzierten Turbulatorelemente 47 an der im im rotierenden System voreilenden Kanalseite unterstützt, so dass die nachteilige Fernwirkung des Fliehkraftfeldes auf den Wärmeübergang der Kühlfluidströmung vermindert und eine Glättung örtlicher Temperaturgradienten und eine Verbesserung des Low-Cycle Fatigue-Verhaltens herbeigeführt wird.

Fig. 4 zeigt ein Brennkammerhitzeschild 55 als ein gekühltes Bauteil 28 einer Gasturbine. Das Brennkammerhitzeschild 55 weist eine mit einem heißen Arbeitsmedium beaufschlagbare Außenwand 36a auf, in der mehrere Kühlkanäle 41 zur Kühlung dieser vorgesehen sind. Zum Erzeugen eines Drehimpulses in dem die Kühlkanäle 41 durchströmenden Kühlfluid KF sind die Kanäle 41 mit jeweils vier Leitelementen 43 nach Art einer viergängigen Schraube ausgebildet.

Fig. 5 zeigt den Rotor 19 einer Gasturbine 11 mit einer daran befestigten Laufschaufel 27. In Strömungsrichtung des Arbeitsmediums A der Laufschaufel 27 ist jeweils eine Leitschaufel 23 benachbart angeordnet. Am radial äußeren Ende des Schaufelblattes 35 liegt ein Führungsring 61 der Schaufelblattspitze 52 gegenüber. Der Führungsring 61 begrenzt den Strömungskanal der Turbineneinheit 17 radial nach außen. Zur Kühlung der Außenwand 36b des Führungsringes 61 sind mehrere Kühlkanäle 41 angeordnet, in denen das Kühlfluid KF strömen kann, wobei mehrere Leitelemente 43 dem Kühlfluid KF einen Drehimpuls bzw. einen Drall aufprägen.

Ebenfalls sind Turbulatoren 47 in den Bereichen des Kühlkanalumfangs von Brennkammerhitzeschildern 55 und/oder Führungsringen 61 anwendbar, welcher der heißgasbeaufschlagten Außenwand am nächsten gegenüberliegt.

Analog zu Fig. 2 ist in Fig. 5 in der Laufschaufel 27 im Bereich der Anströmkante 37 der Kühlkanal 41 vorgesehen, in dem das Leitelement 43 dem Kühlfluid KF einen Drall aufprägt. Im radial weiter außen liegenden Bereich 65 des Kühlkanals 43 ist der Steigungswinkel S der Schraubenlinie 44 im Vergleich zum radial innenliegenden Bereich 67 vergrößert, was zu einer Beschleunigung des Kühlfluids KF führt. Es kann somit eine gezielte Beeinflussung der Strömungsgeschwindigkeit des Kühlfluids KF und des Wärmeübergangs erfolgen.

Das gekühlte Bauteil 28, insbesondere eine Laufschaufel 27, wird bekanntermaßen im Gießverfahren hergestellt. Dabei werden vorteilhafter Weise die Mittel zum Aufprägen eines Dralls, d.h. die Leitelemente 43 und ggf. die Turbulatorelemente, bereits beim Gießen berücksichtigt, indem ein zum Ausbilden eines Kühlkanals in einer Gießform einzusetzender Gusskern vor dem Einsetzten die korrespondierende Leitelementstruktur und/oder die der Turbulatorelementstruktur eingearbeitet wird.

Ebenfalls denkbar ist, die rippenförmigen Leitelemente 43 in Vollschaufeln durch ein geeignetes Ätzverfahren oder mittels eines zweistufigen Verfahrens wie beim Gewindebohrverfahren, herzustellen.

## Patentansprüche

1. Gekühlte Turbinenlaufschaufel (27) einer Gasturbine (11), in dessen mit dem Arbeitsmedium (A) beaufschlagbarer Außenwand (36, 38) ein Kühlkanal (41) vorgesehen ist, der entlang seiner Längsachse (45) von einem Kühlfluid (KF) durchströmbar ist,
**dadurch gekennzeichnet,**
**dass** zumindest ein an der inneren Oberfläche des Kühlkanals (41) angeordnetes Leitelement (43) im Kühlkanal (41) vorgesehen ist, welches dem strömenden Kühlfluid (KF) einen Drall aufprägt,
wobei das Leitelement (43) sich entlang einer Schraubenlinie (44) mit einem Steigungswinkel (S) von 45° oder größer erstreckt und
**dass** der Kühlkanal (41) an seiner inneren Oberfläche mindestens ein Turbulatorelement (47) aufweist,
wobei die im Kühlkanal (41) angeordneten Turbulatoren (47) lediglich in dem Bereich des Kühlkanalumfangs vorgesehen sind, welcher der saugseitigen Außenwand (38) zugewandt ist.

2. Turbinenlaufschaufel (27) nach Anspruch 1,
**dadurch gekennzeichnet,**
**dass** der Kühlkanal (41) nach Art einer mehrgängigen Schraube mehrere Leitelemente (43) mit identischen Steigungswinkeln (S) aufweist.

3. Turbinenlaufschaufel (27) nach Anspruch 1 oder 2,
**dadurch gekennzeichnet,**
**dass** jedes Leitelement (43) in den Kühlkanal (41) mit einer radialen Erstreckung (h₁) hineinragt, die geringer ist als die Hälfte des Durchmessers (D) des Kühlkanals (41).

4. Turbinenlaufschaufel (27) nach Anspruch 3,
**dadurch gekennzeichnet,**
**dass** die radiale Erstreckung (h₁) der Leitelemente (43) annähernd das 0,2-fache des Durchmessers (D) des Kühlkanals (41) beträgt.

5. Turbinenlaufschaufel (27) nach einem der Ansprüche 1 bis 4,
**dadurch gekennzeichnet,**
**dass** das Leitelement (43) in den Kühlkanal (41) mit einer radialen Erstreckung (h₁) hineinragt, die entlang des schraubenförmigen Verlaufes des Leitelements (43) unterschiedlich ist.

6. Turbinenlaufschaufel (27) nach einem der Ansprüche 1 bis 5,
**dadurch gekennzeichnet,**
**dass** das Turbulatorelement (47) als sich quer, insbesondere senkrecht, zur Schraubenlinie (44) des Leitelementes (43) erstreckende Rippe ausgebildet ist.

7. Turbinenlaufschaufel (27) nach einem der Ansprüche 1 bis 5,
**dadurch gekennzeichnet,**
**dass** die Turbulatorelemente (47) mit einer radialen Erstreckung (h₂) in den Kühlkanal (41) hineinragen, die geringer ist als die radiale Erstreckung (h₁) der Leitelemente (43).

8. Turbinenlaufschaufel (27) nach Anspruch 7,
**dadurch gekennzeichnet,**
**dass** die radiale Erstreckung (h₂) der Turbulatorelemente (47) annähernd das 0,1-fache des Durchmessers (D) des Kühlkanals (41) beträgt.

9. Turbinenlaufschaufel (27) nach einem der Ansprüche 1 bis 4,
**dadurch gekennzeichnet,**
**dass** der Steigungswinkel (S) entlang des Kühlkanals (41) unterschiedlich ist.

10. Turbinenlaufschaufel (27) nach einem der Ansprüche 1 bis 9,
**dadurch gekennzeichnet,**
**dass** der Querschnitt der Mittel zum Aufprägen des Dralls nach Art eines Spitzgewindes, nach Art eines Trapezgewindes, nach Art eines Sägengewindes oder nach Art eines Rundgewindes geformt ist.

11. Turbinenlaufschaufel (27) nach einem der Ansprüche 1 bis 10,
**dadurch gekennzeichnet,**
**dass** der Kühlkanal (41) sich im Bereich einer Anströmkante (37) in Schaufellängsrichtung (29) erstreckt.

12. Gasturbine (11) mit einer Turbinenlaufschaufel (27) nach einem der Ansprüche 1 bis 11.

## Claims

1. Cooled turbine moving blade (27) of a gas turbine (11), in whose outer wall (36, 38), to which the working medium (A) can be applied, a cooling passage (41) is provided, through which a cooling fluid (KF) can flow along its longitudinal axis (45), **characterized in that** at least one baffle element (43), which is arranged on the inner surface of the cooling passage (41), and which imposes a swirl on the flowing cooling fluid (KF) is provided in the cooling passage (41), the baffle element (43) extending along a helical line (44) with a helix angle (S) of 45° or greater and **in that** the cooling passage (41) has at least one turbulator element (47) on its inner surface, the turbulators (47) arranged in the cooling passage (41) being provided merely **in that** region of the cooling-passage circumference which faces the suction-side outer wall (38).

2. Turbine moving blade (27) according to Claim 1, **characterized in that** the cooling passage (41), like a multi-start screw, has a plurality of baffle elements (43) with identical helix angles (S).

3. Turbine moving blade (27) according to Claim 1 or 2, **characterized in that** each baffle element (43) projects into the cooling passage (41) to a radial extent (h₁) which is less than half the diameter (D) of the cooling passage (41).

4. Turbine moving blade (27) according to Claim 3, **characterized in that** the radial extent (h₁) of the baffle elements (43) is approximately 0.2 times the diameter (D) of the cooling passage (41).

5. Turbine moving blade (27) according to one of Claims 1 to 4, **characterized in that** the baffle element (43) projects into the cooling passage (41) to a radial extent (h₁) which varies along the helical course of the baffle element (43).

6. Turbine moving blade (27) according to one of Claims 1 to 5, **characterized in that** the turbulator element (47) is designed as a rib extending transversely, in particular perpendicularly, to the helical line (44) of the baffle element (43).

7. Turbine moving blade (27) according to one of Claims 1 to 5, **characterized in that** the turbulator elements (47) project into the cooling passage (41) to a radial extent (h₂) which is less than the radial extent (h₁) of the baffle elements (43).

8. Turbine moving blade (27) according to Claim 7, **characterized in that** the radial extent (h₂) of the turbulator elements (47) is approximately 0.1 times the diameter (D) of the cooling passage (41).

9. Turbine moving blade (27) according to one of Claims 1 to 4, **characterized in that** the helix angle (S) varies along the cooling passage (41).

10. Turbine moving blade (27) according to one of Claims 1 to 9, **characterized in that** the cross section of the means for imposing the swirl is designed like a V thread, like a trapezoidal thread, like a buttress thread or like a round thread.

11. Turbine moving blade (27) according to one of Claims 1 to 10, **characterized in that** the cooling passage (41) extends in the region of a leading edge (37) in the blade longitudinal direction (29).

12. Gas turbine (11) having a turbine moving blade (27) according to one of Claims 1 to 11.

## Revendications

1. Aube ( 27 ) mobile refroidie d'une turbine ( 11 ) à gaz, dans la paroi ( 36, 38 ) extérieure pouvant être alimentée en un fluide ( A ) de travail de laquelle est prévu un canal ( 41 ) de refroidissement qui peut être parcouru le long de son axe ( 45 ) longitudinal par un fluide ( KF ) de refroidissement,
**caractérisée**
**en ce qu'**il est prévu dans le canal ( 41 ) de refroidissement au moins un élément ( 43 ) de guidage, qui est disposé sur la surface intérieure du canal ( 41 ) de refroidissement et qui imprime un tourbillon au fluide ( KF ) de refroidissement en écoulement,
l'élément ( 43 ) de guidage s'étendant suivant une ligne ( 44 ) hélicoïdale en ayant un angle ( S ) de pas supérieur ou égal à 45°, et
**en ce que** le canal ( 41 ) de refroidissement a, sur sa surface intérieure, au moins un élément ( 47 ) donnant des turbulences,
dans lequel les éléments ( 47 ) donnant des turbulences sont disposés dans le canal ( 41 ) de refroidissement et sont prévus seulement dans la partie du pourtour du canal de refroidissement, qui est tournée vers la paroi ( 38 ) extérieure du côté extrados.

2. Aube ( 27 ) mobile de turbine suivant la revendication 1,
**caractérisée**
**en ce que** le canal ( 41 ) de refroidissement a, à la façon d'une vis à plusieurs pas, plusieurs éléments ( 43 ) de guidage ayant des angles ( S ) de pas identiques.

3. Aube ( 27 ) mobile de turbine suivant la revendication 1 ou 2,
**caractérisée**
**en ce que** chaque élément ( 43 ) de guidage pénètre dans le canal ( 41 ) de refroidissement par une étendue ( h₁ ) radiale qui est plus petite que la moitié du diamètre ( D ) du canal ( 41 ) de refroidissement.

4. Aube ( 27 ) mobile de turbine suivant la revendication 3,
**caractérisée**
**en ce que** l'étendue ( h₁ ) radiale des éléments ( 43 ) de guidage représente à peu près 0,2 fois le diamètre ( D ) du canal ( 41 ) de refroidissement.

5. Aube ( 27 ) mobile de turbine suivant l'une des revendications 1 à 4,
**caractérisée**
**en ce que** l'élément ( 43 ) de guidage pénètre dans le canal ( 41 ) de refroidissement par une étendue ( h₁ ) radiale qui est différente le long du tracé hélicoïdal de l'élément ( 43 ) de guidage.

6. Aube ( 27 ) mobile de turbine suivant l'une des revendications 1 à 5,
**caractérisée**
**en ce que** l'élément ( 47 ) donnant des turbulences est constitué sous la forme d'une nervure s'étendant transversalement, notamment perpendiculairement à la courbe ( 44 ) hélicoïdale de l'élément ( 43 ) de guidage.

7. Aube ( 27 ) mobile de turbine suivant l'une des revendications 1 à 5,
**caractérisée**
**en ce que** les éléments ( 47 ) donnant des turbulences font saillie dans le canal ( 41 ) de refroidissement par une étendue ( h₂ ) radiale qui est plus petite que l'étendue ( h₁ ) radiale des éléments ( 43 ) de guidage.

8. Aube ( 27 ) mobile de turbine suivant la revendication 7,
**caractérisée**
**en ce que** l'étendue ( h₂ ) radiale des éléments ( 47 ) donnant de la turbulence représente à peu près 0,1 fois le diamètre ( D ) du canal ( 41 ) de refroidissement.

9. Aube ( 27 ) mobile de turbine suivant l'une des revendications 1 à 4,
**caractérisée**
**en ce que** l'angle ( S ) de pas est différent le long du canal ( 41 ) de refroidissement.

10. Aube ( 27 ) mobile de turbine suivant l'une des revendications 1 à 9,
**caractérisée**
**en ce que** la section transversale du moyen pour imprimer le tourbillon est conformée à la façon d'un filet en pointe, à la façon d'un filet en trapèze, à la façon d'un filet en dent de scie ou à la façon d'un filet rond.

11. Aube ( 27 ) mobile de turbine suivant l'une des revendications 1 à 10,
**caractérisée**
**en ce que** l'élément ( 41 ) de refroidissement s'étend dans la direction ( 29 ) longitudinale de l'aube dans la partie d'un bord ( 37 ) d'attaque.

12. Turbine ( 11 ) à gaz ayant une aube ( 27 ) mobile de turbine suivant l'une des revendications 1 à 11.
